# DEMANDE DE BREVET EUROPEEN

(11) **EP 0 195 699 A1**
(43) Date de publication de la demande: **24.09.1986**
(21) Numéro de dépôt: 86400372.8
(22) Date de dépôt: 21.02.1986
(51) Int. Cl.: F21S 13/12, C11C 5/00

(54) **Support de mèche notamment pour bougie, bougie comportant un tel support de mèche, procédé de réalisation d'un tel support de mèche**

(30) Priorité: 22.02.1985 FR 8502601
(71) Demandeur: POINT A LA LIGNE, F-33170 Gradignan (FR)
(72) Inventeur: Casamayou, Jacques, F-33700 Merignac (FR)
(74) Mandataire: Derambure, Christian

(57) **Abrégé**

L'invention concerne un support de mèche, notamment pour bougie ; une bougie comportant un tel support de mèche ; et un procédé de réalisation d'un tel support.

Le support de mèche (1) est filiforme. Il comporte un pied (₄) et une partie de tenue de mèche (5) notamment de sa partie extrême inférieure (2a), et résiste à la chaleur.

La bougie (3) comporte un corps combustible, une mèche (2) noyée dans le corps combustible, notamment émergeant de celui-ci, et un support de mèche, décrit précédemment, également noyé dans le corps de combustible à la base de celui-ci.

Pour Procéder à la fabrication du support de mèche on part d'un tronçon filiforme coupé à longueur, on réalise ensuite, d'une part le pied (4) et d'autre part la partie (5) de tenue de la mèche de manière que celle-ci maintienne fermement la mèche (2).

## Description

L'invention concerne un procédé de réalisation d'un support de mèche de bougie, le support de mèche ainsi réalisé et la bougie comportant un tel support.

On connaît (brevets FR 1214368, 2121223, 1588029) un support de mèche pour bougie comportant un pied en forme de disque ou de pointe et un collier de maintien de la mèche. Ces supports ont d'abord comme inconvénients la quantité de matière utilisée, le le stockage.

On connaît aussi (brevet US 3385084) un support de mèche pour pseudo-bougie réalisé au moyen d'une seule longueur de fil de fer, comportant un pied en forme de spirale et une partie de maintien de la mèche ayant une vingtaine de spires jointives superposées, la spire inférieure étant située dans le même plan que le pied. Ce support est spécialement adapté à une mèche de grand diamètre (de l'ordre de 0,5 cm) dont la flamme reste à un niveau constant défini par la spire supérieure, même si le niveau de liquide combustible est en dessous de ce niveau. Un tel support n'est pas adapté au cas d'une mèche de petit diamètre (de l'ordre de 2 mm), la flamme descendant au fur et à mesure de la combustion et le support devant être pratiquement invisible.

Dans les deux cas, le support n'est pas, de plus, adapté à une bougie dont le corps combustible solide remplit une récipient à fond bombé car la stabilité verticale de la mèche n'est pas assurée, la mèche devant impérativement être mise en place dans le récipient avant remplissage avec le corps combustible fluide et le récipient ne pouvant être percé.

L'invention vise donc à résoudre simultanément le problème du centrage d'une mèche dans un récipient formant partie d'une bougie et le problème de la stabilité verticale de la mèche compte tenu du fond bombé du récipient Ces problèmes sont considérés tout spécialement dans le cas d'une mèche de petit diamètre (de l'ordre de ₂mm) qui se consume au fur et à mesure que le niveau du corps combustible dans le récipient descend, le support devant être pratiquement invisible.

A cet effet l'invention concerne un support de mèche du type réalisé au moyen d'une seule longueur de fil flexible comportant un pied constitué par une grande boucle externe, plane; une partie de maintien de la èche constituée par une petite boucle médiane écartée axialement du plan du pied du côté de la mèche, une partie intermédiaire de liaison reliant rigidement le pied et la partie de maintien.

L'invention concerne également une bougie comportant un récipient à fond bombé remplit d'un corps combustible solide et d'une mèche maintenue par tel support.

L'invention concerne enfin un procédé de réalisation d'un tel support dans lequel on part d'un tronçon filiforme coupé à longueur et on réalise ensuite le pied et la partie de maintien de la mèche afin que celle-ci maintienne fermement la mèche. En particulier, ces deux parties sont réalisées au moins partiellement simultanément

Les caractéristiques de l'invention résulteront de la description suivante en référence aux dessins annexés dans lesquels :
-Les figures 1, 2 et 3 sont trois vues d'un support de mèche selon l'invention, respectivement en perspective, de dessus et de côte.
-La figure 4 est une vue en coupe par un plan axial d'une bougie comportant un tel support de mèche.
-Les figures 5 et 6 sont deux vues partielles à plus grande échelle de la partie de tenue de la mèche respectivement en élévation, et de dessus.
-Les figures 7a, 7b, 7c et 7d sont quatre vues illustrant les phases successives du procédé de réalisation d'un support de mèche selon l'invention.

Un support 1 de mèche pour une bougie 3 comporte un pied 4 et une partie 5 de tenue de la partie extrême inférieure 2a, de la mèche 2, située à l'aplomb de la zone centrale du pied 4.

Le support 1 est résistant à la chaleur, notamment métallique, filiforme, préformable et flexible (c'est-à-dire apte à être incurvé ou plié à la forme souhaitée).

Le pied 4 et la partie 5 sont reliés rigidement par une partie intermédiaire de liaison 6.

Le pied 4 est constitué par une grande boucle externe plane à rayon constant, plus spécialement une boucle unique, ouverte donc comportant une extrémité libre 7, plus ou moins proche ou écartée de la partie en regard de la boucle.

La partie ₅ de tenue de la mèche est écartée axialement du plan défini par le pied 4, du côté de la mèche 2. Ainsi le support 1 comporte un espace libre inférieur et central limité latéralement par la seule boucle du pied 4, ce qui permet la coopération avec un fond de récipient, comme ou le verra par la suite.

La partie 5 de tenue de la mèche est constituée par une petite boucle médiane fermée ou presque fermée, plus spécialement une boucle unique enserrant en la déformant et ainsi en la maintenant fermement tant axialement que verticalement la partie extrême 2a de la mèche 2 en laissant libre la presque totalité de celle-ci.

Grâce à la partie 5 consitutée d'ue boucle unique enserrant la mèche 2 et non d'une succession de spires jointives ou non formant un fût dans lequel la mèche 2 est simplement enfilée ou maintenue par friction, le maintien de la mèche 2 est efficace et ne gêne par la combustion.

La partie intermédiaire de laision 6, est au moins partiellement soit préférentiellement, sensiblement rectiligne, soit incurvée. Cette partie intermédiaire n'interfère pas dans l'espace libre inférieur. Dans la forme de réalisation représentée, elle est inclinée par rapport au plan du pied 4.

Dans la forme de réalisation préférentielle de l'invention, le support 1 est réalisé en fil de fer recuit de diamètre compris entre 4/10ëmes et 6/t0èmes de millimètre notamment de 5/l0èmes de millimètre environ.

Une bougie 3 selon l'invention comporte un corps combustible 8 ; une mèche 2 noyée dans le corps combustible 8, rectiligne et s'étendant à travers lui entre sa base 9 et sa tête 10 d'où elle émerge; et un support 1 également noyé dans le corps combustible 8 à sa base 9.

Préférentiellement, la bougie 3 comporte en outre un récipient 11 dans lequel est moulé le corps combustible 8 et comprenant un fond 12 préférentiellement bombé vers le haut sur lequel repose la base 9 et une face latérale 13.

Le pied 4 peut occuper une partie substantielle de la base 9, pour assurer un maintien efficace de la mèche 2 pendant la réalisation de la bougie 3.

Le pied 4 est placé à la périphérie extérieure 1₄ du fond ₁1 près de sa jonction avec la face latérale 13, afin d'assurer un centrage efficace du support ₁ dans le récipient 11, donc de la mèche 2 dans la bougie 3. La mise en place du support 1 dans le récipient 11 est facilitée du fait soit d'une ouverture plus grande du récipient 11 que son fond 12, soit de l'élasticité du pied 4 constitué par une boucle ouverte. Le support 1 occupe la place minimale dans le corps 8.

Le pied 4 vient se placer dans la rigole annulaire périphérique formée par le fond 12 et la face latérale 13. Malgré la forme bombée vers le haut du fond 12, la stabilité verticale de la mèche 2 est assurée. De plus, cette stabilité est assurée en laissant libre la presque totalité de la mèche 2 et en occupant la place minimale dans le corps combustible 8 ce qui permet une combustion pratiquement totale sans que le support 1 ne soit visible.

L'invention concerne également le procédé de réalisation du support 1 décrit

Initialement, on part d'un tronçon filiforme en matériau approprié, coupé à longueur. On réalise ensuite, notamment par cintrage, -préférentiellement, au moins partiellement simultanément -le pied 4, la partie intermédiaire 6, et la partie 5 de tenue de la mèche 2, de manière que celle-ci maintienne fermement la mèche 2 en l'enserrant

Préférentiellement, on réalise d'abord au moins partiellement la partie 5 puis la partie intermédiaire 6 et enfin le pied 4. On associé la mèche 2 à la partie 5 et on serre celle-ci sur la mèche.

Le procédé peut comporter une étape distincte finale de décalage axial de la partie 5 par rapport au pied 4. En variante, ce décalage est réalisé en même temps que le pied 4 et les parties 5,6.

Dans une première variante, on réalise la partie 5 autour de la mèche 2 déjà mise en place, le serrage étant simultané. Dans une seconde variante préférentielle, on réalise la partie 5 seule avec un certain, jeu puis on y enfile la partie extrême 2a de la mèche 2, enfin on serre ou on écrase la partie 5 sur la mèche 2 pour la maintenir en place.

Il convient de souligner que ce procédé ou la partie 5 forme une boucle unique est spécialement adapté au cas d'une mèche 2 de petit diamètre (de l'ordre de 2mm).

## Revendications

1. Support de mèche pour bougie, du type réalisé au moyen d'une seule longueur de fil flexible et comportant un pied (4) incurvé et une partie (5) de tenue de la mèche également incurvée, caractérisé en ce que le pied (4) est constitué par une grande boucle externe, plane; la partie - (5) est constituée par une petite boucle médiane écartée axialement du plan du pied du côté de la mèche en ménageant ainsi un espace libre inférieur; une partie intermédiaire de liaison (6) reliant rigidement le pied (4) à la partie (5) de manière que d'une part le support de mèche soit apte à reposer sur un fond bombé et que, d'autre part, la mèche puisse se consumer sur sa presque totalité.

2. Support de mèche selon la revendication 1, caractérisé en ce que le pied (4) et la partie (5) sont réalisés chacun par une boucle unique, la partie intermédiaire de liaison (6) étant au moins partiellement soit sensiblement rectiligne, soit incurvée et n'interférant pas dans l'espace libre inférieur.

3. Support de mèche selon l'une quelconque des revendications 1 et 2, caractérisé en ce que le pied (4) forme une boucle ouverte à rayon au moins sensiblement constant et la partie (5) forme une boucle fermée ou presque fermée enserrant avec déformation la mèche (2) pour assusrer son maintien ferme.

4. Support de mèche selon l'une quelconque des revendications 1 à 3, caractérisé par le fait qu'il est constitué d'un fil de fer recuit d'un diamètre compris entre 4/lOèmes et 6/10èmes de millimètre, préférentiellement 5/10èmes de millimètre environ.

5. Bougie comportant un corps combustible (8), une mèche (2) noyée dans le corps combustible (8) et émergeant de celui-ci, et un support de mèche également noyé dans le corps (8) combustible à sa base (9), caractérisée par le fait que le support de mèche est selon l'une quelconque des revendications 1 à 4.

6. Bougie selon la revendication 5, caractérisée en ce qu'elle comporte en outre un récipient (11) dans lequel est moulé le corps combustible (8), le pied du support (1) étant placé à la périphérie externe (14) du fond (12), le fond - (12) ayant une forme bombée vers le haut

7. Bougie selon l'une quelconque des revendications 5 et 6, caractérisée en ce que la mèche (2) est de petit diamètre notamment de l'ordre de 2mm, la presque totalité de la mèche (2) étant libre du support (1) qui occupe la place minimale dans le corps combustible (8) afin de permettre une combustion pratiquement totale sans que le support - (1) ne soit visible.

8. Procédé de réalisation d'un support de mèche selon l'une quelconque des revendications 1 à 4, caractérisé par le fait qu'on part d'un tronçon filiforme coupé à longueur, on réalise ensuite, notamment par cintrage le pied (4), la partie intermédiaire, (6), et la partie (5) de tenue de la mèche de manière que celle-ci maintienne fermement la mèche (2), notamment par serrage, et on réalise le décalage axial entre le pied (4) et la partie (5).

9. Procédé selon la revendication 8, caractérisé par le fait qu'on réalise au moins partiellement simultanément la partie (5) de tenue de la mèche et le pied (4).

10. Procécé selon l'une quelconque des revendications 8 et 9, caractérisé par le fait qu'on réalise la partie (5) de tenue de la mèche autour de celle-ci, en serrant la mèche (2).

11. Procédé selon l'une quelconque des revendications 8 et 9, caractérisé par le fait qu'on réalise la partie (5) de tenue de la mèche seule avec un certain jeu puis on enfile dans celle-ci la mèche (2), enfin on serre la partie (5) pour tenir fermement la mèche.

12. Procédé selon l'une quelconque des revendications 8 à 11, caractérisé par le fait qu'on réalise le décalage axial du pied (4) et de la partie (5) dans une étape finalè.
